# EUROPÄISCHE PATENTSCHRIFT

(11) **EP 0 182 070 B1**
(45) Veröffentlichungstag und Bekanntmachung des Hinweises auf die Patenterteilung: **06.06.1990**
(21) Anmeldenummer: 85112796.9
(22) Anmeldetag: 09.10.1985
(51) Int. Cl.: H01R 9/09, H01R 23/70

(54) **Elektrische Steckverbinderleiste**
Electrical connector block
Bloc de connecteur électrique

(30) Priorität: 12.11.1984 DE 3441310
(43) Veröffentlichungstag der Anmeldung: 28.05.1986
(73) Patentinhaber: SIEMENS AKTIENGESELLSCHAFT, 80333 München (DE)
(72) Erfinder: Glomb, Kurt, Dipl.-Ing. (FH), D-8034 Germering (DE); Niggl, Heinz, Ing. grad., D-8134 Pöcking (DE); Pelzl, Leo, Dipl.-Ing. (FH), D-8150 Holzkirchen (DE); Zell, Karl, Dipl.-Ing. (FH), D-8134 Niederpöcking (DE)

(56) Entgegenhaltungen:
- EP-A- 0 025 953
- DE-A- 2 925 590
- US-A- 3 727 169
- US-A- 4 457 570
- US-A- 4 477 142

## Beschreibung

Die Erfindung betrifft eine elektrische Steckverbinderleiste, die mit mehreren Reihen von Kontaktelementen versehen ist, die mittels Anschlußelementen mit einer Leiterplatte einer elektrischen Baugruppe verbunden sind, wobei die aus Aufnahmekammem für die Kontaktelemente herausragenden Abschnitte der Anschlußelemente zur Leiterplatte hin abgebogen sind, und wobei die Steckverbinderleiste an ihrer Rückseite mehrere Flansche mit nach unten gerichteten Einpreßzapfen aufweist.

Eine derartige Steckverbinderleiste ist zum Beispiel aus der DE-A 29 25 590 bekannt. Diese bekannte Steckverbinderleiste hat wenigstens zwei in entsprechende Öffnungen der gedruckten Schaltung einführbare Einpreßzapfen. Bei der Verwendung mehrerer Einpreßzapfen, deren Verwendung aus Festigkeitsgründen erwünscht ist, tritt das Problem auf, daß sowohl die Leiterplatte als auch die Steckverbinderleiste so gefertigt sein müssen, daß wegen der Einpreßzapfen eine sehr hohe Toleranz erreicht werden muß. Dies führt zu sehr teuren Herstellungsverfahren.

Aufgabe der Erfindung ist es, eine Steckverbinderleiste der obengenannten Art anzugeben, welche für den Zusammenbau mit einer Leiterplatte nicht unbedingt höchste Toleranzansprüche erfüllen muß.

Diese Aufgabe wird erfindungsgemäß für eine elektrische Steckverbinderleiste der eingangs genannten Art dadurch gelöst, daß gegenüber jedem dem Leistenkörper direkt benachbarten Einpreßzapfen am Leistenkörper eine einen dreieckigen Querschnitt aufweisende Quetschrippe, deren Querschnitt sich in Richtung zur Unterseite des Flansches vergrößert ist, gebildet ist.

Dadurch wird ein Toleranzausgleich zwischen dem eigentlichen Körper der Steckverbinderleiste und der Leiterplatte geschaffen. Gleichzeitig wird die Einpreßkraft dabei auch auf den Steckverbinderleistenkörper übertragen und von diesem mitaufgefangen.

Im folgenden wird die Erfindung anhand eines in der Zeichnung dargestellten Ausführungsbeispieles näher erläutert. Die Zeichnung zeigt einen Querschnitt durch einen Flansch 6 einer Steckverbinderleiste 1, sowie den dazugehörigen Querschnitt durch eine Leiterplatte 2. Dabei ist der größte Teil des Steckverbinderleistenkörpers zur Vereinfachung der Darstellung als Draufsicht dargestellt.

Die einstückigen Kontaktelemente bestehend aus Kontaktfedern und Anschlußelementen, die in Kammern der Steckverbinderleiste gehalten sind und den Kontakt zur Leiterplatte herstellen, sind in der Zeichnung nicht dargestellt, da sie nicht erfindungswesentlich sind. Wie eingangs erwähnt, besteht die Aufgabe darin, die Steckverbinderleiste 1 mit der Leiterplatte 2 fest zu verbinden. Dazu weist die Steckverbinderleiste 1 mehrere beliebig verteilte Flansche 6 auf, die mit Einpreßzapfen 3 versehen sind. Beim dargestellten Ausführungsbeispiel sind pro Flansch zwei Einpreßzapfen vorgesehen. Dabei ist, wie der Zeichnung zu entnehmen ist, der der Steckverbinderleiste 1 unmittelbar benachbarte Einpreßzapfen 3 stärker dimensioniert. Dieser Einpreßzapfen 3 weist einen größeren Durchmesser und. eine größere Länge auf. Dadurch wird eine gewisse Vorführung erreicht. Da während des Einpreßvorganges erhebliche Kräfte, besonders am Anfang auftreten können, ist der die Vorführung übernehmende Einpreßzapfen stärker dimensioniert. Der zweite Einpreßzapfen dient hauptsächlich einer endgültigen Fixierung der Steckverbinderleiste in bezug auf die Leiterplatte 2. Die zur Aufnahme der Einpreßzapfen 3 notwendigen Bohrungen in der Leiterplatte 2 sind mit dem Bezugszeichen 5 gekennzeichnet.

Aufgrund der vorgegebenen Toleranzen zwischen dem Durchmesser der Einpreßzapfen und dem Durchmesser der Bohrungen 5 können durch einen Überschnitt beim Einpressen Späne entstehen. Diese würden sich zwischen Leiterplatte 2 und der Unterseite des Flansches 6 ablagern und ein planes Aufliegen des Flansches 6 auf der Leiterplatte 2 verhindern. Um dieses zu vermeiden, sind unterhalb der Einpreßzapfen an der Unterseite des Flansches 6 Hohlräume 4 vorgesehen. Diese dienen zur Aufnahme eventuell anfallender Späne. Diese Hohlräume sind zweckmäßigerweise so ausgebildet, daß sie Späne, die über den gesamten Umfang des Einpreßzapfens auftreten, aufnehmen können. Die einfachste Art wäre es, diese Hohlräume als kreisförmige Nuten auszubilden, wobei der Innendurchmesser dieser Nuten dem Durchmesser der Einpreßzapfen 3 entspricht. Die äußere Begrenzung der Hohlräume 4 muß aber durchaus nicht kreisförmig gestaltet sein.

Um ein festes Anliegen der Leiterplatte 2 an den eigentlichen Körper der Steckverbinderleiste trotz bestehender Toleranzen zu ermöglichen, sind gegenüber jedem dem Leistenkörper direkt benachbarten Einpreßzapfen am Leistenkörper Quetschrippen 7 vorgesehen. Diese Quetschrippen weisen einen dreieckigen Querschnitt auf, der sich zur Unterseite des Flansches 6 hin vergrößert. Neben einem festen Anliegen der Leiterplatte 2 an den Steckverbinderleistenkörper wird gleichzeitig durch die Quetschrippen 7 erreicht, daß die Steckkraft auch auf den Körper der Steckverbinderleiste 1 übertragen wird und von diesem zu einem Teil mit aufgefangen wird.

## Patentansprüche

Elektrische Steckverbinderleiste, die mit mehreren Reihen von Kontaktelementen versehen ist, die mittels Anschlußelementen mit einer Leiterplatte einer elektrischen Baugruppe verbunden sind, wobei die aus Aufnahmekammem für die Kontaktelemente herausragenden Abschnitte der Anschlußelemente zur Leiterplatte hingebogen sind und wobei die Steckverbinderleiste (1) an ihrer Rückseite mehrere Flansche (6) mit nach unten gerichteten Einpreßzapfen aufweist, dadurch gekennzeichnet, daß gegenüber jedem dem Leistenkörper direkt benachbarten Einpreßzapfen (3) am Leistenkörper (1) eine einen dreieckigen Querschnitt aufweisende Quetschrippe (7), deren Querschnitt sich in Richtung zur Unterseite des Flansches (6) vergrößert, gebildet ist.

## Claims

Electrical plug connector strip, which is provided with a plurality of rows of contact elements that are connected by means of terminal elements to a printed circuit board of an electrical assembly, the sections of the terminal elements projecting from receptacle chambers for the contact elements being bent toward the circuit board, and the back side of the plug connector strip (1) having a plurality of flanges (6) having downwardly directed insertion posts, characterized in that a pinch rib (7) having a triangular cross-section that enlarges in the direction towards the underside of the flange (6) is fashioned on the strip body (1) opposite every insertion post (3) directly adjacent to the strip body.

## Revendications

Barrette de connecteur électrique, équipée de plusieurs rangées d'éléments de contact qui sont reliés à l'aide d'éléments de raccordement, à une plaquette à circuits imprimés d'un module électrique, les sections des éléments de raccordement, qui ressortent des chambres de logement prévues pour les éléments de contact, étant recourbées en direction de la plaquette à circuits imprimés, et la barrette de connecteur (1) comportant, sur sa face arrière, plusieurs tétons enfichables à force, dirigés vers le bas, caractérisée par le fait qu'une nervure de serrage (7), qui possède une section transversale triangulaire dont la taille augmente en direction de la face inférieure de la bride (6), est formée sur le corps (1) de la barrette, en vis-à-vis de chaque téton enfichable à force (3), directement voisin du corps de la barrette.
